# EUROPÄISCHE PATENTSCHRIFT

(11) **EP 2 132 762 B1**
(45) Veröffentlichungstag und Bekanntmachung des Hinweises auf die Patenterteilung: **15.07.2015**
(21) Anmeldenummer: 08718292.9
(22) Anmeldetag: 27.03.2008
(51) Int. Cl.: H01J 5/56, H01K 1/46

(54) **LAMPENSOCKEL, FAHRZEUGLAMPE MIT EINEM DERARTIGEN LAMPENSOCKEL UND VERFAHREN ZUR HERSTELLUNG EINER FAHRZEUGLAMPE**
LAMP BASE, VEHICLE LAMP COMPRISING SUCH A BASE, AND METHOD FOR THE PRODUCTION OF A VEHICLE LAMP
CULOT DE LAMPE, AMPOULE DE VEHICULE PRESENTANT UN TEL CULOT DE LAMPE, ET PROCEDE DE PRODUCTION D'UNE AMPOULE DE VEHICULE

(30) Priorität: 02.04.2007 DE 102007015923
(43) Veröffentlichungstag der Anmeldung: 16.12.2009
(73) Patentinhaber: OSRAM GmbH, 80807 München (DE)
(72) Erfinder: HELBIG, Peter, 89567 Sontheim (DE)
(86) Internationale Anmeldenummer: PCT/EP2008/053674
(87) Internationale Veröffentlichungsnummer: WO 2008/119746

(56) Entgegenhaltungen:
- WO-A-97/25733
- DE-A1- 19 951 203
- US-A- 2 534 146

## Beschreibung

### Technisches Gebiet

Die Erfindung betrifft einen Lampensockel für eine Fahrzeuglampe, insbesondere eine Halogenlampe gemäß dem Oberbegriff des Patentanspruches 1, eine mit einem derartigen Lampensockel ausgeführte Fahrzeuglampe und ein Verfahren zur Herstellung einer derartigen Fahrzeuglampe.

In der WO 97/25733 A1 ist ein Lampensockel mit Schweißverbindung zwischen Trägerhülse und Zwischenring offenbart. Die US 2,534,146 beschreibt eine Badewanne mit rückseitig angeordneter Schweißung.

Die DE 199 51 203 A 1 offenbart eine gesockelte Scheinwerferlampe deren Sockel eine Schweißverbindung zwischen einem das Lampengefäß über einem Fixierring tragenden Justierring und einem Referenzring umfasst.

In den Druckschriften EP 0 775 366 B1 und DE 20 2006 002 888 U1 sind Scheinwerferlampen beschrieben, die beispielsweise als Tagfahrlicht (DRL: daytime running light) eingesetzt werden können. Derartige als Halogenglühlampe (H15) ausgeführte Scheinwerferlampen haben einen Lampensockel, in den ein etwa zylinderförmiges Lampengefäß eingesetzt ist. In dem vom Lampengefäß umgriffenen, mit einem Füllgas befüllten Innenraum sind zwei Glühwendeln angeordnet, deren Wendelabgänge über Molybdänfolien mit Stromzuführungen verbunden sind, die aus einer gasdichten Quetschdichtung des Lampengefäßes heraus geführt sind. Die Stromzuführungen sind innerhalb des Sockelteils mit elektrischen Anschlüssen verbunden, die als seitlich auskragende Kontaktfahnen aus dem Sockelteil hervor stehen und beim Einsetzen der Scheinwerferlampe in ein Scheinwerfergehäuse mit gehäuseseitigen Kontakten kontaktiert werden.

Der Lampensockel derartiger Glühlampen hat ein aus Kunststoff hergestelltes Sockelteil, das mit einem Referenzring verschweißt ist. Der Referenzring trägt seinerseits einen Justierring. Sowohl der Referenzring als auch der Justierring haben radial auskragende Laschen, die im montierten Zustand in Axialrichtung aneinander anliegen und dann durch Schweißen verbunden werden. Das Lampengefäß wird in einen Fixierring eingesetzt, der seinerseits durch Schweißen mit dem Justierring verbunden ist, wobei eine vorbestimmte Relativpositionierung eingestellt werden muss, um die Glühwendeln der Scheinwerferlampe mit Bezug zum Reflektor auszurichten, so dass eine optimale Lichtverteilung gewährleistet ist. Die Verschweißung zwischen dem Justierring und dem Referenzring erfolgt von vorne, d.h. von der Lampengefäßseite her mittels Laserenergie. Da die Laschen, entlang denen Justierring und Referenzring miteinander verschweißt sind, radial über das Lampengefäß vorstehen, sind die Aufschmelzbereiche von vorne her sichtbar. Dies führt häufig von Seiten der Kunden (Automobilhersteller) oder der Designer zu Anmerkungen, dass diese Aufschmelzbereiche die ästhetische Anmutung der Scheinwerferlampe oder des gesamten Scheinwerfers stören würden. Diese Beanstandungen sind in der Praxis nicht zu unterschätzen, da bei vergleichbarer technischer Qualität häufig visuelle Aspekte den Ausschlag für eine Auftragserteilung geben.

### Darstellung der Erfindung

Der Erfindung liegt die Aufgabe zugrunde, einen Lampensockel für eine Fahrzeuglampe, eine mit einem derartigen Lampensockel ausgeführte Fahrzeuglampe sowie ein Verfahren zur Herstellung einer Fahrzeuglampe zu schaffen, die auch hohen Anforderungen an die ästhetische Anmutung genügen.

Diese Aufgabe wird hinsichtlich des Lampensockels durch die Merkmale des Patentanspruches 1, hinsichtlich der Fahrzeuglampe durch die Merkmale des Patentanspruches 4 und hinsichtlich des Verfahrens durch die Merkmale des nebengeordneten Patentanspruches 5 gelöst. Besonders vorteilhafte Ausführungen der Erfindung sind in den abhängigen Ansprüchen beschrieben.

Der erfindungsgemäße Lampensockel für eine Fahrzeuglampe hat ein Kunststoffsockelteil, aus dem Kontaktfahnen zur elektrischen Kontaktierung auskragen und das einen mit einem Justierring verbundenen Referenzring trägt. Auf den Justierring ist ein Lampengefäß unmittelbar oder mittels eines Fixierrings aufgesetzt. Erfindungsgemäß ist eine Aufschmelzzone einer Verschweißung zwischen Referenz- und Justierring an vom Lampengefäß abgewandten rückseitigen Flächenabschnitten dieser Ringe ausgebildet.

Bei der erfindungsgemäßen Fahrzeuglampe ist das Lampengefäß in einen derartigen Sockel mit von vorne nicht sichtbaren Aufschmelzbereichen eingesetzt.

Bei der Fertigung einer derartigen Fahrzeuglampe werden vorzugsweise zunächst der Referenzring und der Justierring von einer vom Lampengefäß abgewandten Rückseite her verschweißt. Anschließend wird die Einheit aus Referenz- und Justierring an das Sockelteil angesetzt.

Durch das Verschweißen von der Rückseite her, d.h. von der vom Lampensockel her abgewandten Seite, sind die Aufschmelzbereiche oder Schweißstellen von vorne her nicht sichtbar, so dass diese die ästhetische Anmutung der Fahrzeuglampe nicht beeinträchtigen.

Die Verbindung von Justierring und Referenzring ist besonders einfach, wenn diese jeweils mit radial auskragenden Laschen ausgeführt sind, entlang denen die Verschweißung erfolgt.

Die am Referenzring ausgebildeten Laschen sind dabei vorzugsweise als Referenzlaschen zur Lagepositionierung der Fahrzeuglampe in einem Reflektor ausgeführt.

Bei der Herstellung der Fahrzeuglampe wird es bevorzugt, wenn ein das Lampengefäß tragender Fixierring auf den Justierring aufgesetzt wird, anschließend eine Justierung der Leuchtmittelposition erfolgt und dann der Fixierring mit dem Justierring verschweißt wird, so dass im Lampengefäß angeordnete Glühwendeln exakt mit Bezug zum Reflektor ausgerichtet sind.

Zum Verschweißen der metallischen Bauelemente des Sockels wird vorzugsweise ein Laserschweißverfahren verwendet.

### Kurze Beschreibung der Zeichnungen

Nachstehend wird die Erfindung anhand eines bevorzugten Ausführungsbeispiels näher erläutert. Es zeigen:
- Fig. 1: eine perspektivische Darstellung einer H15-Lampe eines Fahrzeugscheinwerfers;
- Fig. 2: eine perspektivische Darstellung eines Referenzrings und eines Justierrings von hinten her gesehen;
- Fig. 3: eine Ansicht von vorne auf die Lampe aus Figur 1;
- Fig. 4: eine perspektivische Ansicht des Justierrings und des Referenzrings gemäß Figur 2 und
- Fig. 5: den Justierring und Referenzring gemäß Figur 2 mit angesetztem Sockelteil.

### Bevorzugte Ausführung der Erfindung

Figur 1 zeigt eine dreidimensionale Darstellung einer erfindungsgemäßen Fahrzeugscheinwerferlampe, die als Halogenglühlampe 1 des Typs H15 ausgeführt ist. Der Aufbau einer derartigen Halogenglühlampe 1 oder ähnlicher Lampentypen (bspw. H1-, H3-, H4- oder H7-Lampen) ist aus dem eingangs genannten Stand der Technik bekannt, so dass hier nur die zum Verständnis der Erfindung wesentlichen Bauelemente beschrieben werden.

Die Halogenglühlampe 1 hat ein etwa zylinderförmiges Lampengefäß 2, das in einen Lampensockel 4 eingesetzt ist. Das Lampengefäß 2 ist nach unten hin (Ansicht nach Figur 1) durch eine Quetschdichtung 6 verschlossen und mit einem Füllgas befüllt, das bei Halogenlampen Metallhalogenide enthält. Bei einer H15-Lampe sind im Innenraum des Lampengefäßes 2 zwei Glühwendeln angeordnet, die innerhalb der Quetschdichtung 6 über Molybdänfolien mit Stromzuführungen verschweißt sind, die dichtend aus der Quetschdichtung 6 heraus geführt sind und in den Lampensockel hinein ragen und dort mit Kontaktelementen verschweißt sind. Der Lampensockel 4 hat einen metallischen Fixierring 8, in dem die Quetschdichtung 6 des Lampengefäßes 2 kraft- und formschlüssig aufgenommen ist. Dazu ist der Fixierring 8 mit einer der Profilierung der Quetschdichtung 6 entsprechenden Klemmausnehmung 10 ausgeführt, in der Federelemente zum Klemmen der Quetschdichtung 6 des Lampengefäßes 2 angeordnet sind. Dieser Fixierring 8 ist mit einem Justierring 12 verschweißt, der seinerseits mit einem Referenzring 14 verbunden ist. Letzterer ist auf ein aus Kunststoff bestehendes Sockelteil 16 aufgesetzt und mit diesem verschweißt. Aus dem Sockelteil 16 ragen in Radialrichtung drei Kontaktfahnen 18, 20, 22 hervor, die beim Einsetzen der Halogenglühlampe 1 in einen Autoscheinwerfer mit Fassungskontakten am Lampenreflektor in Kontakt kommen, so dass die Lampe im Reflektor mechanisch gehalten und kontaktiert ist. Zur einfacheren Handhabung der Halogenglühlampe 1 ist am Sockelteil 16 rückseitig, d.h. an der vom Lampengefäß 2 entfernten Stirnfläche ein Diagonalsteg 24 vorgesehen, so dass das zum Fixieren der Halogenglühlampe 1 erforderliche Drehmoment aufgebracht werden kann. Die Befestigung der Halogenglühlampe 1 in der Fassung des Reflektors oder des Scheinwerfergehäuses erfolgt mittels eines Bajonettverschlusses, wobei auf der Stirnfläche eines Sockelflanschs 26 ein Federring 27 befestigt ist, der drei schräg aus der Federringebene vorstehende Federzungen 28 hat, die im Einbauzustand der Halogenglühlampe 1 eine axial gerichtete Federkraft ausüben. Weitere Einzelheiten des Justierrings 12 und des Referenzrings 14 werden anhand der Figuren 2 bis 4 erläutert.

Figur 2 zeigt eine dreidimensionale Ansicht auf den den Justierring 12 tragenden Referenzring 14 in einer vom Sockelteil 16 her gesehenen Ansicht. Demgemäß hat der Referenzring 14 eine zum Sockelteil 16 weisende, umgebördelte Stirnfläche 30, an der eine Vielzahl von radial nach innen vorstehenden Vorsprüngen 32 ausgebildet ist. An der Umfangswandung des Referenzrings 14 sind des Weiteren zwei Einprägungen 34 vorgesehen, die einem etwaigen Grat am Rand der Lampenmontageöffnung des Scheinwerfers Rechnung tragen, wie beispielsweise in der EP 1 006 550 A1 offenbart ist. An der Innenumfangswandung des Referenzrings 14 ist eine mehrfach gewinkelte Andruckfeder 36 befestigt, die mit einer V-förmig angewinkelten Nase 38 ein Fenster in der Umfangswandung des Referenzrings 14 durchsetzt. Diese Nase 38 liegt beim Einsetzen der Halogenglühlampe 1 federnd an einer Innenumfangswandung der Fassung an und trägt zur Lagepositionierung bei. Die vorstehend erwähnten Vorsprünge 32 bilden eine Verzahnung, über die die Lagepositionierung und Verschweißung des Referenzrings 14 am Sockelteil 26 erleichtert wird.

An dem zum Justierring 12 weisenden Endabschnitt des Referenzrings 14 sind drei am Umfang verteilte Referenzlaschen 40, 42 und 44 (siehe Figur 3) ausgebildet, die jeweils mit einer Sicke 46 versehen sind, die sich zum Sockelteil hin auswölbt. Diese Referenzlaschen 40, 42, 44 sind so ausgeführt, dass über sie beim Einsetzen der Halogenglühlampe 1 eine vorbestimmte Einbaulage innerhalb der Fassung gewährleistet ist, wobei diese Referenzlaschen 40, 42, 44 an entsprechenden Referenzflächen der Fassung anliegen und somit die axiale Position und die Drehwinkelposition bestimmen. Der Referenzring 14 kann beispielsweise durch ein Tiefziehverfahren hergestellt werden.

Der Justierring 12 ist auf den Referenzring 14 aufgesetzt. Wie sich insbesondere aus Figur 3 ergibt, sind an der zum Referenzring 14 weisenden Umfangskante drei Laschen 48, 50, 52 ausgebildet. Die Geometrie der Laschen 48, 50 ist an diejenige der Referenzlaschen 40, 42, 44 angepasst, so dass in der dargestellten Einbaulage die Laschen 40, 42, 44 und 48, 50, 52 sich einander paarweise überdecken und flächig aneinander liegen (siehe insbesondere Figur 4). Nach dieser Relativpositionierung der beiden Ringe 12, 14 werden diese entlang der Laschen 40, 42, 44, 48, 50 miteinander verschweißt. Dies erfolgt vorzugsweise durch Laserschweißen von hinten, d.h. von der Sockelseite her, wobei an jeder Lasche 40, 42, 44, 48, 50 zwei Schweißstellen 54, 56 vorgesehen sind, die beidseitig von den Sicken 46 angeordnet werden. Gemäß der Darstellung in Figur 3, die eine Vorderansicht vom Lampengefäß 2 her auf die erfindungsgemäße Halogenglühlampe 1 zeigt, sind die punktförmigen Schweißstellen 54, 56 von vorne her nicht sichtbar, so dass die ästhetische Anmutung nicht gestört ist. Bei herkömmlichen Halogenglühlampen befinden sich die Schweißstellen jeweils an der Vorderseite der vorgenannten Laschen und wären daher in einer Darstellung gemäß Figur 3 sichtbar. Durch die erfindungsgemäße Maßnahme, die Verschweißung von hinten her vorzunehmen, sind die Aufschmelzbereiche der Schweißstellen 54, 56 praktisch unsichtbar, so dass die exzellente Funktion der Halogenglühlampe 1 mit einer hochwertigen Anmutung einhergeht.
Nach dem Verschweißen der Ringe 12, 14 wird der Referenzring 14 abschnittsweise in eine Aufnahme 58 (siehe Figur 1 und 5) des mit dem Federring 27 versehenen Sockelteils 16 eingesetzt und bspw. durch Hochfrequenzschweißen verbunden.

Das Lampengefäß 2 ist, wie eingangs beschrieben, in den Fixierring 8 eingesetzt. Diese vormontierte Einheit wird dann gemäß Figur 1 auf den freien, radial zurückgesetzten Endabschnitt 60 (siehe Figur 4) des Justierrings 12 aufgesetzt und justiert, so dass die Glühwendeln in einer vorbestimmten Axial- und Drehwinkelposition angeordnet sind. In einem sich anschließenden Fertigungsschritt wird dann der Fixierring 8 in seiner justierten Position mittels Laserschweißen mit dem Justierring 12 verbunden.

Figur 5 zeigt die Einheit aus Justierring 12 und Referenzring 14 nach dem Verschweißen mit dem Sockelteil 16. Wie in der eingangs genannten DE 20 2006 002 888 U1 beschrieben, ist der Diagonalsteg 24 mit einem herausnehmbaren Verschlussteil ausgeführt, das in der Darstellung gemäß Figur 5 nicht zu sehen ist. Dieses Verschlussteil gibt eine Ausnehmung frei, durch die hindurch die genannten Stromzuführungen mit den Enden der Kontaktfahnen 18, 20, 22 verschweißt werden können. Nach diesem Verschweißen wird das Verschlussstück eingesetzt, so dass sich der Diagonalsteg 24 über den ganzen Durchmesser des Sockelflansches 26 erstreckt.

Wenn die Halogenglühlampe 1 in ein Scheinwerfergehäuse eingesetzt ist, liegt eine Montageaufnahme des Reflektors oder des Gehäuses zwischen den Referenzlaschen 40, 42, 44 und den Federzungen 28, so dass die Lampe in Axialrichtung fixiert ist. Die Abstützung in Radialrichtung erfolgt dabei durch die an der Umfangswandung der Montageaufnahme anliegende Nase 38 der Andruckfeder 36.

Offenbart sind ein Lampensockel für eine Fahrzeuglampe, eine mit einem derartigen Lampensockel ausgeführte Fahrzeuglampe und ein Verfahren zur Herstellung einer derartigen Fahrzeuglampe, die im Wesentlichen aus einem Lampengefäß und einem Sockelteil besteht. Das Sockelteil hat einen Justierring und einen Fixierring, die von einer vom Lampengefäß abgewandten Rückseite her miteinander verschweißt sind.

## Patentansprüche

1. Lampensockel für eine Fahrzeuglampe, insbesondere eine Halogenglühlampe (1), mit einem Sockelteil (16), aus dem Kontaktfahnen (18, 20, 22) zur elektrischen Kontaktierung herausragen und das einen mit einem Justierring (12) verschweißten Referenzring (14) trägt, wobei auf den Justierring (12) ein Lampengefäß (2) unmittelbar oder über einen Fixierring (8) aufsetzbar
ist, **dadurch gekennzeichnet, dass** eine Aufschmelzzone (54, 56) der Verschweißung zwischen Referenz- und Justierring (12, 14) an vom Lampengefäß (2) abgewandten, rückseitigen Flächenabschnitten (48, 50, 52) dieser Ringe ausgebildet ist,
wobei Justierring (12) und Referenzring (14) radial herausragende, zueinander ausgerichtete Laschen (40, 42, 44; 48, 50, 52) haben, entlang denen die Verschweißung erfolgt.

2. Lampensockel nach Patentanspruch 1, wobei die referenzringseitigen Referenzlaschen (40, 42, 44) zur Lagepositionierung beim Einsetzen der Halogenglühlampe (1) in eine Montageaufnahme sind.

3. Fahrzeuglampe, insbesondere Halogenglühlampe (1) mit einem gasdicht verschmolzenen, mit einem Füllgas gefüllten Lampengefäß (2), in dem zumindest eine Wendel aufgenommen ist und das in einem Lampensockel (4) gemäß einem der vorhergehenden Patentansprüche eingesetzt ist.

4. Verfahren zur Herstellung einer Fahrzeuglampe gemäß Patentanspruch 3 mit den Schritten:- Ansetzen des Sockelteils (16) an den mit dem Justierring (12) verschweißten Referenzring (14) und
- Verschweißen von Referenz- und Justierring (12, 14) von einer vom Lampengefäß (2) abgewandten Rückseite her,
- Ansetzen des Sockelteils (16) an den mit dem Justierring (12) verschweißten Referenzring (14) und
- Aufsetzen des Lampengefäßes (2).

5. Verfahren nach Patentanspruch 4, wobei das Verschweißen von Referenz- und Justierring (12, 14) durch Laserschweißen erfolgt.

6. Verfahren nach Patentanspruch 4 oder 5, wobei ein das Lampengefäß (2) tragender Fixierring (8) auf den Justierring (12) aufgesetzt, ausgerichtet und dann mit diesem verschweißt wird.

## Claims

1. Lamp base for a vehicle lamp, especially an incandescent halogen lamp (1), comprising a base part (16) from which contact tabs (18, 20, 22) protrude for the purpose of electrical contacting and which carries a reference ring (14) welded to an adjustment ring (12), a lamp bulb (2) being able to be placed onto the adjustment ring (12) directly or via a fastening ring (8), **characterized in that** a weld metal zone (54, 56) of the welding between reference ring and adjustment ring (12, 14) is formed on rear surface sections (48, 50, 52) of said rings facing away from the lamp bulb (2), wherein adjustment ring (12) and reference ring (14) have radially projecting lugs (40, 42, 44; 48, 50, 52) aligned with one another, along which the welding is effected.

2. Lamp base according to Claim 1, wherein the reference lugs (40, 42, 44) on the reference ring side are for the positioning when inserting the incandescent halogen lamp (1) into an assembly receptacle.

3. Vehicle lamp, especially incandescent halogen lamp (1) comprising a lamp bulb (2) filled with a filling gas, which is fused in a gastight manner and in which at least one filament is accommodated and which is inserted in a lamp base (4) according to one of the preceding patent claims.

4. Method for producing a vehicle lamp according to Claim 3 comprising the steps: placing the base part (16) against the reference ring (14) welded to the adjustment ring (12), and
- welding together reference and adjustment ring (12, 14) from a rear side facing away from the lamp bulb (2),
- placing the base part (16) against the reference ring (14) welded to the adjustment ring (12), and
- fitting the lamp bulb (2).

5. Method according to Claim 4, the welding together of reference ring and adjustment ring (12, 14) being effected by means of laser welding.

6. Method according to Claim 4 or 5, wherein a fastening ring (8) carrying the lamp bulb (2) is fitted onto the adjustment ring (12), aligned and then welded to the latter.

## Revendications

1. Culot de lampe pour une ampoule de véhicule, en particulier une ampoule halogène (1), comprenant une partie formant socle (16) duquel dépassent des lamelles de contact (18, 20, 22) pour la mise en contact électrique et qui supporte une bague de référence (14) soudée à une bague de réglage (12), où un récipient de lampe (2) peut être placé directement sur la bague de réglage (12) ou au-dessus d'une bague de fixation (8), **caractérisé en ce qu'**une zone de fusion (54, 56) du soudage réalisé entre les bagues de référence et de réglage (14, 12) est configurée sur des parties de surface (48, 50, 52) de ces bagues, situées sur les faces arrière et opposées au récipient de lampe (2) de celles-ci, dans lequel la bague de réglage (12) et la bague de référence (14) ont des languettes (40, 42, 44; 48, 50, 52) orientées entre elles, faisant saillie radialement, languettes le long desquelles est effectué le soudage.

2. Culot de lampe selon la revendication 1, où les languettes de référence (40, 42, 44), côté bague de référence, servant au positionnement lors de la mise en place de l'ampoule halogène (1), sont dans un logement de montage.

3. Ampoule de véhicule, en particulier ampoule halogène (1) comprenant un récipient de lampe (2) rempli d'un gaz de remplissage et fondu en étant étanche au gaz, récipient de lampe dans lequel est logé au moins un élément spiralé et qui est introduit dans un culot de lampe (4) selon l'une quelconque des revendications précédentes.

4. Procédé de fabrication d'une ampoule de véhicule selon la revendication 3, comprenant les étapes :
- de fixation de la partie formant socle (16) sur la bague de référence (14) soudée à la bague de réglage (12) et
- de soudage des bagues de référence et de réglage (14, 12), par une face arrière placée à l'opposé du récipient de lampe (2),
- de fixation de la partie formant socle (16) sur la bague de référence (14) soudée à la bague de réglage (12) et
- de mise en place du récipient de lampe (2).

5. Procédé selon la revendication 4, où le soudage des bagues de référence et de réglage (14, 12) est réalisé par soudage au laser.

6. Procédé selon la revendication 4 ou 5, où une bague de fixation (8) supportant le récipient de lampe (2) est mise en place, alignée sur la bague de réglage (12), puis soudée à celle-ci.
